# FASCICULE DE BREVET EUROPEEN

(11) **EP 0 712 450 B1**
(45) Date de publication et mention de la délivrance du brevet: **14.05.1997**
(21) Numéro de dépôt: 94925509.5
(22) Date de dépôt: 10.08.1994
(51) Int. Cl.: D06F 75/14

(54) **FER A REPASSER A VAPEUR**
DAMPFBÜGELEISEN
STEAM IRON

(30) Priorité: 12.08.1993 FR 9309915
(43) Date de publication de la demande: 22.05.1996
(73) Titulaire: MOULINEX S.A., F-93170 Bagnolet (FR)
(72) Inventeur: GUILLOT, Gérard Louis Henri, F-61250 Radon (FR); BOULEAU, Jean-Paul Ange André, F-72610 Champfleur (FR)
(74) Mandataire: Busquets, Jean-Pierre
(86) Numéro de dépôt international: FR9400994
(87) Numéro de publication internationale: WO9505503

(56) Documents cités:
- EP-A- 0 493 765
- EP-A- 0 553 065
- FR-A- 2 653 455
- JP-A-58 029 498
- PATENT ABSTRACTS OF JAPAN vol. 14, no. 466 (C-0768) 11 Octobre 1990 & JP,A,02 191 498 (TOSHIBA HEATING APPLIANCES CO.) 27 Juillet 1990

## Description

L'invention concerne un fer à repasser à vapeur comprenant un boîtier dans lequel est monté amovible un réservoir d'eau qui comprend des moyens de verrouillage du réservoir dans le boîtier, un orifice de remplissage pratiqué dans sa partie supérieure, et un orifice de sortie d'eau qui est pratiqué dans sa partie inférieure, une chambre de distribution dans laquelle est monté un dispositif d'alimentation goutte à goutte et dont 1' ouverture est destinée à communiquer avec l'orifice de sortie d'eau par un conduit, deux soupapes équipant respectivement l'ouverture de la chambre de distribution et l'orifice de sortie d'eau, et deux moyens d'actionnement réciproques des dites soupapes adaptés à ouvrir lesdites soupapes lorsque le réservoir est verrouillé dans le boîtier.

Dans les fers à repasser à vapeur de type connu, lors de l'extraction du réservoir d'eau amovible, les soupapes utilisées doivent obturer complètement l'ouverture de la chambre de distribution et l'orifice de sortie d'eau du réservoir pour éviter tout problème d'étanchéité mais lesdites soupapes n'assurent pas à elles seules une étanchéité parfaite et nécessitent généralement l'utilisation de joints d'étanchéité. D'autre part, lors du positionnement du réservoir amovible, l'étanchéité doit être parfaite pour empêcher toute fuite néfaste aux conditions de repassage. Des soupapes à ressort s'ouvrant automatiquement lorsque le réservoir est en place et se fermant lorsque ledit réservoir est retiré, sont généralement utilisées mais ces soupapes se détériorent à l'usage ne remplissant plus tout à fait leur fonction d'étanchéité. L'utilisation d'une soupape à ressort est par exemple décrite dans le document EP-0 553 065. Dans ce document, seule l'ouverture de la chambre de distribution est équipée d'une soupape à ressort, dont le clapet mobile est actionné lors de la mise en place du réservoir amovible sur le fer.

Le document EP-0 493 765 décrit par ailleurs un fer à repasser à vapeur dont le réservoir est externe, ledit réservoir étant connecté à la chambre de distribution du fer par l'actionnement de deux soupapes à ressort.

Toutes les solutions existantes nécessitent de nombreuses pièces et sont difficiles à mettre en oeuvre notamment en ce qui concerne le montage. Ces solutions ont de plus le désavantage d'augmenter le prix de revient du fer à repasser.

Le but de l'invention est de remédier aux inconvénients précités en mettant en oeuvre, dans un fer à repasser à vapeur du type décrit dans le document EP-0 553 065, une liaison entre la chambre de distribution et le réservoir amovible qui est à la fois d'une réalisation simple et économique et qui assure une étanchéité totale lors de l'extraction du réservoir amovible dans le fer ou lors du positionnement dudit réservoir.

Plus précisément, l'invention a pour objet un fer à repasser à vapeur tel que défini dans la revendication 1.

Selon une autre caractéristique de l'invention, la soupape, comportant le clapet fixe et le siège mobile, comprend un manchon monté mobile présentant un épaulement annulaire formant le siège mobile pour le clapet fixe et susceptible d'occuper deux positions pour lesquelles soit le manchon occupe une première position dans laquelle le réservoir est désolidarisé du boîtier et le siège mobile est au contact du clapet fixe pour former un joint étanche, soit le manchon occupe une deuxième position dans laquelle le réservoir est fixé par les moyens de verrouillage et le clapet fixe ouvre le clapet mobile pour que l'eau du réservoir s'écoule librement dans la chambre de distribution.

Grâce à l'invention, le nombre de pièces utilisées pour assurer, d'une part, l'étanchéité et, d'autre part, la liaison entre la chambre de distribution et le réservoir amovible, est réduit à une seule, ce qui, d'une part, simplifie le montage et la fabrication du fer et, d'autre part, diminue le prix de revient dudit fer.

Les caractéristiques et avantages de l'invention ressortiront d'ailleurs de la description qui va suivre, prise à titre d'exemple non limitatif, en référence aux dessins annexés dans lesquels :
- la figure 1 est une vue partielle en coupe d'un fer à repasser à vapeur selon l'invention ;
- la figure 2 est une vue arrachée de la partie inférieure agrandie du fer à repasser à vapeur selon l'invention et dans laquelle le réservoir amovible n'est pas positionné entièrement dans le boîtier du fer ;
- la figure 3 est une vue arrachée de la partie inférieure agrandie du fer à repasser selon l'invention et dans laquelle le réservoir amovible est verrouillé dans le boîtier.

Selon la figure 1, un fer à repasser à vapeur comprend un boîtier 1 muni d'une poignée 2, une semelle chauffante 3 de type connu, alimentée par un câble électrique 4, un écran thermique 5 séparant la semelle 3 du boîtier 1 et recevant une chambre de distribution 6, et un réservoir d'eau 7 monté amovible dans ledit boîtier 1. Le réservoir d'eau 7 comprend des moyens de verrouillage 8 dudit réservoir 7 dans le boîtier 1, un orifice de remplissage 9 pratiqué dans la partie supérieure 10 du réservoir 7 et un orifice de sortie d'eau 11 qui est pratiqué dans sa partie inférieure 12.

Les moyens de verrouillage 8 comportent des crochets flexibles 13 solidaires des parois du réservoir 7 qui viennent en prise dans des crans non représentés pratiqués dans le boîtier 1 de sorte que le réservoir 7 soit solidairement verrouillé dans le boîtier 1 du fer lorsqu'il est correctement mis en place. Les crochets 13 sont susceptibles d'être désolidarisés du boîtier 1 du fer par actionnement sur des touches de manoeuvre 14 solidaires des crochets 13.

La chambre de distribution 6 solidaire par exemple de l'écran thermique 5 et dans laquelle est monté un dispositif d'alimentation goutte à goutte 15 présente une ouverture 16 destinée à communiquer avec l'orifice de sortie d'eau 11 par un conduit 17. Le fer à repasser à vapeur comprend, en outre, deux soupapes 18 et 19 équipant respectivement l'ouverture 16 de la chambre de distribution 6 et l'orifice de sortie d'eau 11, et deux moyens d'actionnement réciproques 20 et 21 desdites soupapes 18 et 19 adaptés à ouvrir les dites soupapes 18 et 19 lorsque le réservoir 7 est verrouillé dans le boîtier 1.

Selon l'invention, l'une des soupapes 18 comportant un clapet mobile 22 et un siège fixe 23, l'autre soupape 19 comporte un clapet fixe 24 et un siège mobile 25, et les deux moyens d'actionnement 20 et 21 sont adaptés à venir en prise, lorsque le réservoir 7 est verrouillé dans le boîtier 1, d'une part, avec le clapet mobile 22 et, d'autre part, avec le siège mobile 25.

La soupape 19, comportant le clapet fixe 24 et le siège mobile 25, comprend un manchon 26 monté mobile présentant un épaulement annulaire 27 formant le siège mobile 25 pour le clapet fixe 24 et susceptible d'occuper deux positions pour lesquelles soit le manchon 26 occupe une première position dans laquelle le réservoir d'eau est désolidarisé du boîtier 1 et le siège mobile 25 est au contact du clapet fixe 24 pour former un joint étanche, soit le manchon occupe une deuxième position dans laquelle le réservoir 7 est fixé par les moyens de verrouillage 8 et le clapet fixe 24 ouvre le clapet mobile 22 pour que l'eau du réservoir 7 s'écoule librement dans la chambre de distribution 6.

La soupape 19 équipe l'ouverture 16 de la chambre de distribution 6 et la soupape 18 équipe l'orifice de sortie d'eau 11 du réservoir 7. La soupape 19 comporte, en outre, une base annulaire 28 emboîtée dans l'ouverture 16 jusqu'à une butée 29 pratiquée sur la base 28 et une colonnette 30 qui est fixée partiellement sur la base 28 et qui est solidaire du clapet fixe 24.

Selon un mode de réalisation préférentiel illustré sur les figures 1, 2 et 3, le manchon 26 est formé d'une pièce souple dans un corps en élastomère, par exemple en silicone. Le manchon 26 s'emboîte sur l'ouverture 16 de la chambre de distribution 6 jusqu'à une autre butée 31 pratiquée sur la périphérie 32 de l'ouverture 16. De cette manière, le manchon 26 recouvre la soupape 19 et occupe, d'une part, une position déployée de repos dans la première position et, d'autre part, une position rétractée dans la deuxième position.

Les moyens d'actionnement 20 et 21 comprennent, d'une part, un doigt 33 fixé sur le clapet fixe 24,dirigé vers l'extérieur, et destiné à ouvrir le clapet mobile 22 en position déployée de repos et, d'autre part une goulotte 34 solidaire du siège fixe 23 dont l'extrémité 35 est adaptée à venir au contact de l'extrémité libre 17' en position rétractée.

Afin de mieux comprendre l'invention, nous allons décrire le fonctionnement du fer à repasser selon l'invention qui est illustré par les figures 2 et 3 où les mêmes références désignent les mêmes éléments.

Selon la figure 2, avant le montage complet du réservoir amovible 7 dans le boîtier 1 du fer à repasser à vapeur, le manchon 26 occupe une position déployée de repos correspondant à la première position. Dans cette première position, l'extrémité 17' du manchon 26 est en contact avec le clapet fixe 24 par l'épaulement annulaire 27 pratiqué à l'intérieur du manchon 26 fermant ainsi de façon étanche la chambre de distribution 6. Cette étanchéité totale empêche ainsi tout écoulement d'eau à l'intérieur du boîtier qui est, d'une part, néfaste à la longévité du fer à repasser, et d'autre part, désagréable pour l'utilisateur.

Selon la figure 3, lorsque le réservoir amovible 7 est verrouillé dans le boîtier 1, la goulotte 34 du siège fixe 23 vient en contact de l'extrémité libre 17' du manchon souple 26 et exerce une force sur ledit manchon 26 de manière à lui faire occuper une position rétractée correspondant à la deuxième position. De cette manière, l'épaulement annulaire 27 n'est plus en appui sur le clapet fixe 24, ce qui libère ainsi un espace de circulation 36. Parallèlement, le doigt 33 fixé sur le clapet fixe 24 pousse le clapet mobile 22 de la soupape 18 qui est muni d'un joint d'étanchéité 37 fermant complètement le réservoir amovible 7 lorsque ledit réservoir 7 n'est pas verrouillé dans le boîtier 1 du fer à repasser. Le joint d'étanchéité 37 n'étant plus en appui contre la partie interne de l'orifice de sortie d'eau 11 du réservoir 7, l'eau du réservoir 7 s'écoule à travers l'orifice de sortie d'eau 11, pénètre dans le manchon 26 par l'espace de circulation 36 et débouche dans l'ouverture 16 de la chambre de distribution 6. Le manchon 26 joue ainsi le rôle du conduit 17.

Grâce au mode de réalisation de l'invention, le manchon 26 assure à lui seul, d'une part, la fermeture de la chambre de distribution 6 lorsque le réservoir amovible 7 n'est pas emboîté dans le boîtier 1 du fer à repasser et, d'autre part, l'étanchéité du conduit 17 lorsque le réservoir 7 est verrouillé dans le boîtier du fer à repasser.

## Revendications

1. Fer à repasser à vapeur comprenant un boîtier (1) dans lequel est monté amovible un réservoir d'eau (7) qui comprend des moyens de verrouillage (8) du réservoir (7) dans le boîtier (1), un orifice de remplissage (9) et un orifice de sortie d'eau (11) pratiqué dans sa partie inférieure (12), une chambre de distribution (6) dans laquelle est monté un dispositif d'alimentation goutte à goutte (15) et dont l'ouverture (16) est destinée à communiquer avec l'orifice de sortie d'eau (11), une première soupape (19) équipant l'ouverture de la chambre de distribution et un premier moyen d'actionnement (20) adapté à ouvrir ladite première soupape (19) lorsque le réservoir (7) est verrouillé dans le boîtier,
**caractérisé en ce que** l'orifice de remplissage (9) est pratiqué dans la partie supérieure (10) du réservoir (7), en ce que l'ouverture (16) communique avec l'orifice de sortie d'eau (11) par un conduit (17) et en ce que le fer comporte une deuxième soupape (18) équipant l'orifice de sortie d'eau (11) et un second moyen d'actionnement (21) de ladite deuxième soupape (18), l'une desdites première et deuxième soupapes comportant un clapet mobile (22) et un siège fixe (23), l'autre soupape (19) comportant un clapet fixe (24) et un siège mobile (25), lesdits premier et deuxième moyens d'actionnement (20,21) étant à actionnement réciproque, adaptés à venir en prise, lorsque le réservoir (7) est verrouillé dans le boîtier (1), d'une part, avec le clapet mobile (22), et d'autre part, avec le siège mobile (25).

2. Fer à repasser à vapeur selon la revendication 1,
**caractérisé en ce que** la soupape (19) , comportant le clapet fixe (24) et le siège mobile (25), comprend un manchon (26) monté mobile présentant un épaulement annulaire (27) formant le siège mobile (25) pour le clapet fixe (24) et susceptible d'occuper deux positions pour lesquelles soit le manchon (26) occupe une première position dans laquelle le réservoir (7) est désolidarisé du boîtier(1) et le siège mobile (25) est au contact du clapet fixe (24) pour former un joint étanche , soit le manchon (26) occupe une deuxième position dans laquelle le réservoir (7) est fixé par les moyens de verrouillage (8) et le clapet fixe (24) ouvre le clapet mobile (22) pour que l'eau du réservoir (7) s'écoule librement dans la chambre de distribution (6) .

3. Fer à repasser à vapeur selon la revendication 2,
**caractérisé en ce que** la soupape (19), comprenant le manchon (26), équipe l'ouverture (16) de la chambre de distribution (6) et la soupape (18), comportant le clapet mobile (22) et le siège fixe (23), équipe l'orifice de sortie d'eau (11) du réservoir (7).

4. Fer à repasser à vapeur selon la revendication 3,
**caractérisé en ce que** le manchon (26) équipant l'ouverture (16) est formé d'une pièce souple qui s'emboîte sur ladite ouverture (16) , qui recouvre la soupape (19) comportant le clapet fixe (24) et le siège mobile (25), et qui occupe , d'une part, une position déployée de repos dans la première position et, d'autre part, une position rétractée dans la deuxième position.

5. Fer à repasser à vapeur selon la revendication 4,
**caractérisé en ce que** la pièce souple est formée dans un corps en élastomère, de préférence en silicone.

6. Fer à repasser à vapeur selon la revendication 4,
**caractérisé en ce que,** dans la position déployée, l'extrémité libre (17') du manchon (26) est en contact avec le clapet fixe (24) par l'épaulement annulaire (27) pratiqué à l'intérieur du manchon (26) fermant ainsi de façon étanche la chambre de distribution (6) et, dans la position rétractée, l'orifice de sortie d'eau (11) du réservoir (7) exerce une force sur l'extrémité libre (17') du manchon (26) libérant l'épaulement annulaire (27) du clapet fixe (24) en créant un espace de circulation (36)

7. Fer à repasser à vapeur selon l'une quelconque des revendications précédentes,
**caractérisé en ce que** les deux moyens d'actionnement réciproques (20 et 21) comprennent , d'une part, un doigt (33) fixé sur le clapet fixe (24), dirigé vers l'extérieur, et destiné à ouvrir le clapet mobile (22) dans la première position et, d'autre part, une goulotte (34) solidaire du siège fixe (23) et dont l'extrémité (35) est adaptée à venir au contact de l'extrémité libre (17') dans la deuxième position.

## Patentansprüche

1. Dampfbügeleisen mit einem Gehäuse (1), in welchem ein Wassertank (7) abnehmbar gehalten ist, der Elemente (8) zur Verriegelung des Tanks (7) im Gehäuse (1), eine Wasser-Einfüllöffnung (9) und eine in seinem unteren Bereich (12) angeordnete Wasser-Ausflußöffnung (11) aufweist, einer Verteilerkammer, in welcher eine Vorrichtung (15) zur tröpfchenweisen Versorgung mit Wasser angeordnet ist und deren Öffnung (16) mit der Wasser-Ausflußöffnung (11) in Verbindung tritt, einem ersten Ventil (19), welches in der Öffnung der Verteilerkammer angeordnet ist, und einem ersten Betätigungselement (20), das das erste Ventil (19) öffnet, wenn der Tank (7) im Gehäuse verriegelt ist,
**dadurch gekennzeichnet, daß** die Einfüllöffnung (9) im oberen Bereich des Wassertanks (7) ausgebildet ist, daß die Öffnung (16) mit der Wasser-Ausflußöffnung (11) über eine Leitung (17) in Verbindung tritt und daß das Bügeleisen ein zweites Ventil (18), welches in der Wasser-Ausflußöffnung (11) angeordnet ist, und ein zweites Betätigungselement (21) zur Betätigung des zweiten Elements (18) aufweist, wobei eines (18) der beiden Ventile eine bewegliche Klappe (22) und einen festen Sitz (23) und das andere Ventil (19) eine feste Klappe (24) und einen beweglichen Sitz (25) aufweist und das erste und zweite Betätigungselement (20, 21) sich reziprok betätigen und, wenn der Tank (7) im Gehäuse (1) verriegelt ist, einerseits in die bewegliche Klappe (22) und andererseits in den beweglichen Sitz (25) eingreifen.

2. Dampfbügeleisen nach Anspruch 1, **dadurch gekennzeichnet, daß** das Ventil (19), welches die feste Klappe (24) und den beweglichen Sitz (25) aufweist, eine beweglich angeordnete Manschette (26) aufweist, die eine ringförmige Schulter (27) aufweist, welche den beweglichen Sitz (25) für die feste Klappe (24) bildet und zwei Stellungen einnehmen kann, in denen die Manschette (26) entweder eine erste Stellung, in welcher der Tank (7) aus dem Gehäuse (1) entfernt ist und der bewegliche Sitz (25) mit der festen Klappe (24) Kontakt hat und eine Dichtung bildet, oder eine zweite Stellung einnimmt, in welcher der Tank (7) durch die Verriegelungsmittel (8) befestigt ist und die feste Klappe (24) die bewegliche Klappe (22) öffnet, damit das Wasser aus dem Tank (7) frei in die Verteilerkammer (6) strömt.

3. Dampfbügeleisen nach Anspruch 2, **dadurch gekennzeichnet, daß** das Ventil (19), welches die Manschette (26) aufweist, in der Öffnung (16) der Verteilerkammer (6), und das Ventil (18), welches die bewegliche Klappe (22) und den festen Sitz (23) aufweist, in der Wasserausflußöffnung (11) des Tanks (7) angeordnet ist.

4. Dampfbügeleisen nach Anspruch 3, **dadurch gekennzeichnet, daß** die an der Öffnung (16) angeordnete Manschette (26) aus einem verformbaren Stück gebildet ist, das auf die Öffnung (16) gesteckt ist, das Ventil (19) mit der festen Klappe (24) und dem beweglichen Sitz (25) bedeckt und einerseits eine ausgestreckte Ruhestellung in der ersten Stellung und andererseits eine zurückgeschobene Stellung in der zweiten Stellung einnimmt.

5. Dampfbügeleisen nach Anspruch 4, **dadurch gekennzeichnet, daß** das verformbare Stück aus einem Elastomerkörper, vorzugsweise aus Silikon, ausgebildet ist.

6. Dampfbügeleisen nach Anspruch 4, **dadurch gekennzeichnet, daß** in der ausgestreckten Stellung das freie Ende (17') der Manschette (26) mit der festen Klappe (24) durch die im Inneren der Manschette (26) angeordnete ringförmige Schulter (27) in Kontakt ist und so die Verteilerkammer (6) dicht abschließt, und in der zurückgeschobenen Stellung die Wasser-Ausflußöffnung (11) des Tanks (7) eine Kraft auf das freie Ende (17') der Manschette (26) ausübt, die ringförmige Schulter (27) von der festen Klappe (24) löst und damit einen Zirkulationsraum (36) bildet.

7. Dampfbügeleisen nach einem der vorangehenden Ansprüche, **dadurch gekennzeichnet, daß** die beiden reziproken Betätigungselemente (20 und 21) einerseits einen an der festen Klappe (24) befestigten Finger (33), der nach außen gerichtet ist und die bewegliche Klappe (22) in der ersten Stellung öffnet, und andererseits einen Kragen (34) aufweisen, der mit dem festen Sitz (23) einstückig ist und dessen Ende (35) in der zweiten Stellung vom freien Ende (17') berührt wird.

## Claims

1. Steam iron comprising a casing (1) in which there is mounted removably a water reservoir (7) which comprises means (8) for locking the reservoir (7) in the casing (1), a filling orifice (9) and a water outlet orifice (11) formed in its bottom part (12), a distribution chamber (6) in which a drip feed device (15) is mounted and the opening (16) of which is intended to communicate with the water outlet orifice (11), a first valve (19) being fitted to the opening in the distribution chamber and first actuation means (20) suitable for opening said first valve (19) when the reservoir (7) is locked in the casing,
characterized in that the filling orifice (9) is formed in the top part (10) of the reservoir (7), in that the opening (16) communicates with the water outlet orifice (11) through a pipe (17), and in that the steam iron comprises a second valve (18) fitting the water outlet orifice (11) and second actuation means (21) for said second valve (18), one of said first and second valves having a movable shutter (22) and a fixed seat (23), the other valve (19) having a fixed shutter (24) and a movable seat (25), said first and second actuation means (20, 21) being of reciprocal action, adapted for coming into engagement, when the reservoir (7) is locked in the casing (1), on the one hand with the movable shutter (22), and on the other hand with the movable seat (25).

2. Steam iron according to claim 1, characterized in that the valve (19) with the fixed shutter (24) and movable seat (25) comprises a sleeve (26) mounted so as to be movable and having an annular shoulder (27) forming the movable seat (25) for the fixed shutter (24) and able to occupy two positions in which either the sleeve (26) occupies a first position in which the reservoir 7 is disconnected from the casing (1) and the movable seat (25) is in contact with the fixed shutter (24) to form a watertight joint, or the sleeve (26) occupies a second position in which the reservoir (7) is fixed by the locking means (8) and the fixed shutter (24) opens the movable shutter (22) so that the water in the reservoir (7) flows freely into the distribution chamber (6).

3. Steam iron according to claim 2,
characterized in that the valve (19) comprising the sleeve (26) is fitted to the opening (16) in the distribution chamber (6) and the valve (18) with the movable shutter (22) and fixed seat (23) is fitted to the water outlet orifice (11) in the reservoir (7).

4. Steam iron according to claim 3,
characterized in that the sleeve (26) fitted to the opening (16) is formed by a flexible piece which fits onto said opening (16), which covers the valve (19) having the fixed shutter (24) and movable seat (25) and which occupies on the one hand an extended idle position in the first position and on the other hand a retracted position in the second position.

5. Steam iron according to claim 4,
characterized in that the flexible piece is formed in an elastomer body, preferably silicone.

6. Steam iron according to claim 4,
characterized in that, in the extended position, the free end (17') of the sleeve (26) is in contact with the fixed shutter (24) through the annular shoulder (27) formed inside the sleeve (26), thus closing off the distribution chamber (6) in a watertight manner, and, in the retracted position, the water outlet orifice (11) in the reservoir (7) exerts a force on the free end (17') of the sleeve (26), releasing the annular shoulder (27) of the fixed shutter (24) and creating a passage space (36).

7. Steam iron according to any one of the preceding claims,
characterized in that the two reciprocal actuation means (20 and 21) comprise on the one hand a finger (33) fixed to the fixed shutter (24), directed outwards and designed to open the movable shutter (22), in the first position and, on the other hand, a spout (34) integral with the fixed shutter (23) and the end (35) of which is adapted for coming into contact with the free end (17') in the second position.
